# DEMANDE DE BREVET EUROPEEN

(11) **EP 0 783 941 A1**
(43) Date de publication de la demande: **16.07.1997**
(21) Numéro de dépôt: 97410003.4
(22) Date de dépôt: 06.01.1997
(51) Int. Cl.: B26D 7/01

(54) **Cisaille de bureau à découpe d'onglets**

(30) Priorité: 10.01.1996 FR 9600390
(71) Demandeur: Mathian, Louis, 38320 Bresson (FR)
(72) Inventeur: Mathian, Louis, 38320 Bresson (FR)

(57) **Abrégé**

Une cisaille de bureau, pour la réalisation d'onglets sur les documents ou les intercalaires, comporte un couteau 13, articulé sur un châssis 11 et ayant une extrémité opposée recourbée 17, pour découper des bandes de longueur inférieure à celle de la feuille et créer ainsi un onglet. La longueur de ces bandes est déterminée par la position de la feuille par rapport au couteau 13,17 et le positionnement correct de la feuille par l'opérateur est facilité par un système de repérage par série d'onglets. Les repères sont constitués par des trous 21, disposés sur différentes lignes 20 qui correspondent chacune à une série d'onglets. Des pions 22 sont introduits successivement dans les différents trous 21 d'une même ligne 20 pour réaliser la série correspondante d'onglets.

## Description

L'invention est relative à une cisaille de bureau ayant un châssis pouvant être posé sur une table, ledit châssis comportant un plateau de support d'une ou de plusieurs feuilles à découper, un couteau, dont l'une des extrémités est montée à pivotement sur ledit châssis de façon à se débattre dans un plan perpendiculaire audit plateau en coopérant avec un contre-couteau pour découper la feuille posée sur le plateau, lesdits couteau et contre-couteau ayant des extrémités recourbées pour une découpe d'une bande laissant subsister un onglet d'une longueur, déterminée par la position relative de la feuille par rapport auxdites extrémités recourbées.

Le brevet européen N° 0 491 633, auquel le lecteur se référera avantageusement pour les détails de réalisation et la compréhension du fonctionnement de l'appareil, décrit un massicot qui permet une découpe d'onglets de longueur différente en déplaçant le couteau par rapport au plateau qui supporte la feuille à découper. Ce massicot connait un succès commercial, mais il est relativement coûteux pour un matériel de bureau.

La présente invention a pour but de permettre la réalisation d'un appareil simplifié qui conserve néanmoins toutes les possibilités d'utilisation.

La cisaille selon la présente invention est caractérisée en ce que audit plateau est associé un système de repérage, susceptible de coopérer avec le bord de la feuille à découper pour positionner correctement cette dernière sur le plateau en différents emplacements prédéterminés, correspondant à des découpes d'onglets de longueur différente et que ledit système est agencé pour permettre le choix aisé par l'opérateur, d'une part des emplacements successifs de découpe, nécessaires à la réalisation d'une série d'onglets régulièrement répartis, notamment adaptée au nombre de chapitres d'une brochure, et d'autre part le choix de différentes séries d'onglets.

Le couteau est articulé sur un axe fixe porté par le châssis et les onglets de longueur différente sont obtenus en plaçant la feuille en des positions différentes sur le plateau. Le système de repérage de ces positions, selon l'invention, permet d'éviter toute erreur de positionnement tout en conservant la facilité d'utilisation.

Les emplacements successifs de découpe sont avantageusement matérialisés sur des lignes de repères portées sur le plateau, chaque ligne correspondant à une série prédéterminée d'onglets. Ces lignes sont disposées côte à côte, parallèlement au couteau et les emplacements de découpe comportent, de préférence, des trous réalisés dans le plateau et des pions insérés dans ces trous pour constituer des butées, coopérant avec le bord de la feuille à découper.

L'utilisateur détermine le nombre d'onglets nécessaires, qui correspond par exemple au nombre de paragraphes d'une brochure et choisit la ligne de repères correspondant à cette série d'onglets. Il place ensuite le pion-butée successivement dans les différents trous de cette série pour découper les feuilles en conséquence. Le pion porte avantageusement un aimant qui le maintient collé au plateau et les emplacements des différentes lignes sont numérotés.

Selon une variante de réalisation de l'invention les emplacements de découpe sont déterminés par un repère mobile, dont la position est pilotée par un microprocesseur. Ce repère est constitué par une butée en saillie du plateau pour coopérer avec le bord de la feuille à découper et cette butée est déplacée en translation parallèlement au couteau par un mécanisme à vis et écrou, piloté par le microprocesseur, lequel calcule la valeur de déplacement de la butée en fonction de la série d'onglets sélectionnée par l'opérateur. La commande par microprocesseur, ainsi que le mécanisme à vis et écrou sont avantageusement du type décrit dans le brevet européen précité

D'autres avantages et caractéristiques ressortiront plus clairement de la description qui va suivre de deux modes de mise en oeuvre de l'invention donnés à titre d'exemples non limitatifs et représentés aux dessins annexés, dans lesquels:
- la figure 1 est une vue schématique en élévation d'une cisaille selon l'invention, le couteau étant représenté relevé;
- la figure 2 est une vue en plan de la cisaille selon la figure 1, la barre de compression étant supposée enlevée;
- la figure 3 est une vue de détail en élévation d'un pion de positionnement;
- la figure 4 est une vue en plan illustrant une variante de réalisation.

Sur les figures un châssis 11, de forme générale parallélépipèdique, présente sur sa face supérieure un plateau 10 de support de feuilles à découper. Un couteau 13 est articulé sur un axe 12, porté par une extrémité 14 du châssis 11 pour se débattre dans un plan perpendiculaire au plateau 10 sous l'action d'une poignée de manoeuvre 15. Le châssis 11 porte un contre-couteau 16 et une barre de compression 18 des feuilles à découper, qui sont positionnées sur le plateau 10 en des emplacements prédéterminés. L'extrémité de la lame longitudinale du couteau 13 porte une lame transversale 17, montée élastiquement, et coopérant avec une extrémité recourbée 19 du contre-couteau 16, contre laquelle elle est sollicitée. Selon la position de la feuille par rapport au couteau 13, ce dernier découpe une bande laissant subsister un onglet de longueur plus ou moins grande. L'emplacement de la feuille sur le plateau 10 est déterminée par une face de butée 23 contre laquelle s'appuie le bord de la feuille. La face de butée 23 est déplaçable pour découper des onglets de différentes longueurs.

En se référant plus particulièrement aux figures 2 et 3 on voit que le plateau 10 porte des lignes 20 de trous 21, dans lesquels peuvent être insérés des pions 22, portant la face 23 de butée du bord de la feuille à découper. Les lignes 20 sont disposées côte à côte et parallèles au couteau 13 et elles comportent un nombre croissant, par unité, de trous 21, de la gauche vers la droite sur la figure 2. Chaque ligne 20 est numérotée en 24. La ligne 20 de gauche, portant le numéro 3, correspond à une série de deux trous 21, permettant une découpe de deux intercalaires ou des pages de deux chapitres d'un document pour réaliser une brochure à trois chapitres. Les trous 21 sont disposés de façon à répartir régulièrement les différents onglets le long de la feuille, par exemple dans le cas d'une feuille de 29,7 cm de hauteur, respectivement à 9,9 et 19,8 cm d'écartement du bord de la feuille. D'une manière analogue, la ligne 20 adjacente, correspondant à la série 4, comporte 3 trous 21 espacés de 7,42 cm et ainsi de suite. Pour réaliser, par exemple, les onglets d'une brochure à trois chapitres, l'opérateur choisit la ligne 3 et place le pion-butée 22 dans le trou 21, repère 1, contre lequel il appuie le bord des feuilles du premier chapitre, ensemble ou l'une après l'autre, pour découper les onglets correspondants. Pour la découpe des feuilles du deuxième chapitre, il déplace le pion-butée 22 vers le trou 21, repère 2 de cette ligne 3 et découpe les onglets correspondants, les feuilles du troisième chapitre restant entières. Toute erreur de positionnement du pion 22 et donc de découpe est pratiquement exclue et l'appareil est d'une structure très simple.

Le pion 22 comporte un téton 25 de centrage, s'emboîtant à faible jeu dans les trous 21 et une collerette 26 d'appui sur le plateau 10, qui constitue la face d'appui 23 du bord de la feuille à découper. La collerette 26 est aimantée pour coller au plateau 10 en acier et maintenir le pion 22 sans risque de glissement du bord de la feuille sous la collerette 26. Tout autre mode d'immobilisation du pion 22 est utilisable.

Une règle 27 de butée latérale, disposée parallèlement et du côté opposé au couteau 13, permet de fixer la largeur de la bande à découper. La semelle de cette règle 27 est aimantée pour coller parfaitement au plateau 10 et son positionnement est facilité par un marquage approprié du plateau 10.

Sur la figure 4, qui illustre une variante de réalisation, les mêmes numéros de repère désignent des pièces analogues ou identiques à celles des figures 1 à 3. La face de butée 23 du bord de la feuille 28 à découper est portée par un écrou 29 d'un mécanisme à vis 30, logé à l'intérieur du châssis 11. La vis 30 s'étend parallèlement au couteau 13 et une rotation de cette vis 30, qui est immobilisée longitudinalement, provoque un vissage de l'écrou 29 et un déplacement correspondant de la face de butée 23. La vis 30 est entraînée en rotation par un moteur 31, notamment électrique, piloté par une unité de commande à microprocesseur, ayant un clavier de commande 32 qui définit le programme de découpe. Dans l'exemple représenté, le clavier 32 comporte des touches 33 correspondant au nombre d'onglets devant être découpés pour réaliser la brochure, ainsi que des touches 34 correspondant au sens de disposition de la feuille 28 sur le plateau 10, en l'occurrence en large ou en long. Un tel dispositif de déplacement d'une partie mobile pour une découpe d'onglets est décrit dans le brevet européen précité, auquel on se référera avantageusement pour plus de détails. Le positionnement correct de la feuille 28 ou des feuilles sur le plateau 10 est simple et les risques d'erreur sont faibles.

L'invention n'est bien entendu nullement limitée aux modes de mise en oeuvre plus particulièrement décrits en référence aux dessins et elle s'étend à toute variante restant dans le cadre des équivalences.

## Revendications

1. Cisaille de bureau ayant un châssis (11) pouvant être posé sur une table, ledit châssis comportant un plateau (10) de support d'une ou de plusieurs feuilles (28) à découper, un couteau (13) dont l'une des extrémités est montée à pivotement sur ledit châssis de façon à se débattre dans un plan perpendiculaire audit plateau (10) en coopérant avec un contre-couteau (16) pour découper la feuille posée sur le plateau, lesdits couteau (13) et contre-couteau (16) ayant des extrémités recourbées (17) pour une découpe d'une bande laissant subsister un onglet d'une longueur déterminée par la position relative de la feuille par rapport auxdites extrémités recourbées (17), caractérisée en ce que audit plateau (10) est associé un système de repérage susceptible de coopérer avec le bord de la feuille (28) à découper pour positionner correctement cette dernière sur le plateau en différents emplacements prédéterminés (20,21), correspondant à des découpes d'onglets de longueur différente et que ledit système est agencé pour permettre le choix aisé par l'opérateur, d'une part des emplacements successifs de découpe, nécessaires à la réalisation d'une série (20,33) d'onglets régulièrement répartis, notamment adaptée au nombre de chapitres d'une brochure, et d'autre part le choix de différentes séries (20,33) d'onglets.

2. Cisaille de bureau selon la revendication 1, caractérisée en ce que les emplacements successifs (21) de découpe d'une série d'onglets sont repérés sur une ligne (20) du plateau (10).

3. Cisaille de bureau selon la revendication 1 ou 2, caractérisée en ce que le plateau (10) porte plusieurs lignes (20) de repères, correspondant à différentes séries d'onglets à découper.

4. Cisaille de bureau selon la revendication 2 ou 3, caractérisée en ce que les lignes (20) de repères, correspondant chacune à une série d'onglets à découper, sont disposées, l'une à côté des autres, parallèlement au couteau (13).

5. Cisaille de bureau selon la revendication 1, 2, 3 ou 4, caractérisée en ce que les emplacements de découpe comportent des trous (21) réalisés dans le plateau (10) et des pions (22) insérés dans ces trous pour constituer des butées, coopérant avec le bord de la feuille à découper.

6. Cisaille de bureau selon la revendication 5, caractérisée en ce le pion (22) porte un aimant de maintien en position du pion sur le plateau.

7. Cisaille de bureau selon l'une quelconque des revendications précédentes, caractérisée en ce que les emplacements successifs (21) de découpe d'une même série (20) sont numérotés successivement.

8. Cisaille de bureau selon la revendication 1, caractérisée en ce que les emplacements de découpe sont déterminés sur le plateau (10) par un repère mobile (29), dont la position sur le plateau est pilotée par un microprocesseur.

9. Cisaille de bureau selon la revendication 8, caractérisée en ce que le repère mobile est constitué par une butée (23,29) en saillie du plateau (10) pour coopérer avec le bord de la feuille (28) à découper, que la butée est déplacée en translation parallèlement au couteau (13) par un mécanisme à vis (30) et écrou (29), piloté par le microprocesseur, lequel calcule la valeur de déplacement de la butée en fonction de la série d'onglets sélectionnée par l'opérateur.

10. Cisaille de bureau selon l'une quelconque des revendications précédentes, caractérisée en ce que le couteau (13) est constitué de deux lames, une lame longitudinale et une lame transversale (17), cette dernière étant sollicitée élastiquement en direction du contre-couteau.
